# EUROPÄISCHE PATENTSCHRIFT

(11) **EP 4 060 694 B1**
(45) Veröffentlichungstag und Bekanntmachung des Hinweises auf die Patenterteilung: **18.06.2025**
(21) Anmeldenummer: 22158762.9
(22) Anmeldetag: 25.02.2022
(51) Int. Cl.: H01F 7/08, H01F 7/16

(54) **BETÄTIGUNGSMAGNET**
ACTUATING MAGNET
AIMANT D'ACTIONNEMENT

(30) Priorität: 16.03.2021 DE 102021001385
(43) Veröffentlichungstag der Anmeldung: 21.09.2022
(73) Patentinhaber: Hydac Fluidtechnik GmbH, 66280 Sulzbach/Saar (DE)
(72) Erfinder: Groh, Christian, 66453 Gersheim (DE); Pauly, Hans-Jürgen, 66292 Riegelsberg (DE)
(74) Vertreter: Bartels und Partner, Patentanwälte

(56) Entgegenhaltungen:
- EP-A1- 1 818 951
- WO-A1-2022/156979
- DE-A1- 102006 021 927
- DE-A1- 102021 000 327
- DE-A1- 3 635 551
- US-A1- 2006 001 513
- US-A1- 2010 301 978
- US-A1- 2020 096 130

## Beschreibung

Die Erfindung betrifft einen Betätigungsmagneten mit den Merkmalen im Oberbegriff des Anspruchs 1.

Derartige Betätigungsmagnete bezeichnet man fachsprachlich auch als Proportional- oder Schaltmagnete, die in einer Vielzahl von Ausführungsformen auf dem Markt frei erhältlich sind.

Insbesondere dienen solche Betätigungsmagnete dazu, den jeweiligen Ventilkolben eines hydraulischen oder pneumatischen Ventils anzusteuern zwecks Regulieren eines diesbezüglichen Medienflusses zwischen Anschlüssen eines Ventilgehäuses, in dem der Ventilkolben längsverfahrbar geführt ist. Beispielhaft sei hier auf ein Proportionaldruck-Regelventil nach der DE 10 2011 018 873 A1 verwiesen mit einem Ventilgehäuse, in dem der Ventilkolben axial verfahrbar in einer Führung geführt ist und unter der Wirkung eines bestrombaren Betätigungsmagneten für den Ventilkolben und einer eine Federkraft ausübenden Rückstelleinrichtung, die auf den Ventilkolben entgegen der aufgebrachten Magnetkraft des Betätigungsmagneten wirkt, einen Medienfluss zumindest zwischen zwei im Ventilgehäuse eingebrachten Medienanschlüssen regelt.

Mit dem Ansteuern des Betätigungsmagneten, sprich dem Bestromen seiner Spulenanordnung, stellt der Ventilkolben die medienführende Verbindung zwischen den genannten Anschlüssen her, unter Berücksichtigung der vorherrschenden Kräfte, auf der Basis der anstehenden Drücke multipliziert mit den jeweils druckwirksamen Flächen, der Federkraft, den Strömungskräften und der Magnetkraft. Ein jeweils an zumindest einem der Medienanschlüsse im Ventilgehäuse anstehender Mediendruck multipliziert mit einer druckwirksamen Fläche am Ventilkolben, ist dabei im Gleichgewicht mit der herrschenden Betätigungskraft des Betätigungsmagneten, so dass sich dergestalt über das angestrebte Gleichgewicht eine mehr oder minder ausgeglichene Kraft-Weg-Kennlinie für den Betätigungsmagneten vorgeben lässt.

Aus DE 10 2013 010 833 A1 ist ein Betätigungsmagnet, insbesondere in Form eines Proportionalmagneten oder Schaltmagneten bekannt, mit einem Magnetanker, der in einem von einer Spulenwicklung zumindest teilweise umgebenen Polhülse als Teil eines Polrohres axial bewegbar geführt ist, an die sich über einen eine magnetische Entkopplung bildenden Trennbereich, der auch mit einem nicht-magnetischen Material verfüllt werden kann, ein Polkern oder Polstück als weiterer Teil des Polrohres anschließt, wobei bei einer Bestromung der Spulenwicklung am Anker eine Magnetkraft wirkt, die diesen innerhalb eines Hubraums als Teil eines Ankerraums im Sinne eines "drückenden Magnetes" in Richtung auf das Polstück zu bewegt. Die bekannte Lösung ist dadurch charakterisiert, dass für eine gewünschte Verkürzung der axialen Länge dieses Hubraumes mindestens eine, vorzugsweise ringförmige, Einlage aus ferromagnetischem Material vorgegebener axialer Dicke zwischen den Anker und dem Polstück einbringbar ist. Im Bedarfsfall lassen sich auch mehrere derartige Einlagen, auch in unterschiedlicher Dicke, in den Ankerraum einsetzen.

Die angesprochene jeweilige Einlage ist als Steuermittel zum Beeinflussen der Kraft-Weg-Kennlinie für den Betätigungsmagneten respektive seinen Magnetanker in den diesbezüglichen Ankerraum eingesetzt mit der Folge, dass gegenüber einer Lösung ohne eine solche Einlage der Kraftanstieg mit einer progressiv ansteigenden Kennlinie erfolgt, d.h. es kommt in Richtung der vollen Auslenkung des Magnetankers zu einem erhöhten Kraftaufkommen auf einen Betätigungsstößel des Ventilkolbens, wie er in der DE 10 2011 018 873 A1 für ein Proportional-Druck-Regelventil aufgezeigt ist, so dass dergestalt erhöhte Betätigungskräfte auf das Ventil einwirken.

Die bekannte Lösung bei der das Steuermittel für die Beeinflussung der Kraft-Weg-Kennlinie in Form der jeweiligen Einlage in den Ankerraum eingebracht ist, in dem der Magnetanker längsverfahrbar geführt ist, verkürzt den freien Betätigungsweg für den Magnetanker und reduziert damit den gleichzeitig maximal möglichen Verschiebeweg für den Ventilkolben eines an den Betätigungsmagneten angeschlossenen Ventils mit seinen Medien- oder Fluidanschlüssen.

Insbesondere wenn mehrere Einlegeteile in Hintereinanderanordnung im Ankerraum vorgesehen sein sollten, kommt es zu einem deutlich maximierten Kraftanstieg am Ende des Betätigungsweges des Magnetankers mit der Folge, dass als entsprechende Gegenhaltekraft im Ventil hohe Federkräfte notwendig sind, die zu groß aufbauenden Druckfedern und mithin zu gro-ßen Ventilkonstruktionen führen. Ferner kommt es zu einem trägen Ansprechverhalten des Betätigungsmagneten nebst angeschlossenem Ventil, was die Ansteuerdynamik für das Ventil beeinträchtigt.

Die DE 10 2006 021 927 A1 offenbart einen Betätigungsmagneten mit einer bestrombaren Spuleneinrichtung zum Bewegen eines Magnetankers innerhalb eines Polrohres in mindestens eine Richtung, wobei der Magnetanker zum Beeinflussen einer Kraft-Weg-Kennlinie, zumindest im Sinne einer Kraftverminderung am Ende seines Arbeitshubes, mindestens ein Steuermittel aufweist, wobei das jeweilige Steuermittel in die Außenkontur des Magnetankers eingebracht ist und aus einer mindestens abschnittsweise im Magnetanker verlaufenden Steuernut gebildet ist, die durch eine umlaufende Ringnut im Magnetanker gebildet ist, und wobei das Polrohr aus einer Polhülse gebildet ist, die über einen Trennring mit einem Polstück verbunden ist, der eine magnetische Trennung zwischen Polhülse und dem Polstück mitbegrenzt.

Die US 2010/0301978 A1, die EP 1 818 951 A1, die US 2006/001513 A1, die US 2020/0096130 A1 und die DE 36 35 551 A1 offenbaren weitere Betätigungsmagnete.

Ausgehend von diesem Stand der Technik liegt daher der Erfindung die Aufgabe zugrunde, die bekannten Ventilkonstruktionen dahingehend weiter zu verbessern, dass eine sinnfällige Beeinflussung der Kraft-Weg-Kennlinie für den Magnetanker ermöglicht ist, mit schnell ansprechendem Betätigungsverhalten des jeweiligen Magnetankers bei geringer Baugröße. Eine dahingehende Aufgabe löst ein Betätigungsmagnet mit den Merkmalen des Patentanspruches 1 in seiner Gesamtheit.

Gemäß dem kennzeichneten Teil des Patentanspruches 1 ist vorgesehen, dass die Ringnut am Außenumfang des Magnetankers in diesen eingebracht ist und dass in der vollausgelenkten Stellung des Magnetankers unter Aufbringen der benötigten Betätigungskraft die umlaufende Ringnut des Magnetankers einen axialen Abstand zu dem Trennring einhält.

Eine am Außenumfang des Magnetankers eingebrachte Nut bewirkt neben einer weiteren Kraftverminderung im Bereich des Endhubes, im Bereich des Arbeitshubes eine längere Arbeitshubstrecke mit im Wesentlichen waagrecht verlaufender Kraft-Weg-Kennlinie.

Dadurch, dass das jeweilige Steuermittel in die Außenkontur des Magnetankers eingebracht ist, ist das Steuermittel erfindungsgemäß bauraumsparend in einer zur Funktion des Betätigungsmagneten zwingend erforderlichen Komponente in Form des Magnetankers angeordnet.

Die Steuernuten sind einfach und kostengünstig durch aus dem Stand der Technik bekannte Verfahren in den Magnetanker einbringbar, beispielsweise durch Fräsen oder Laserschneiden.

Dadurch, dass ferner vorgesehen ist, dass der Magnetanker zum Beeinflussen der angesprochenen Kraft-Weg-Kennlinie, zumindest im Sinne einer Kraftverminderung am Ende eines Arbeitshubes, mindestens ein Steuermittel aufweist, sind auf platzsparende Weise die Steuermittel aus dem Ankerraum, wie im Stand der Technik aufgezeigt, in den Magnetanker hinein verlegt.

Dabei ist es für einen Durchschnittsfachmann auf dem Gebiet solcher Magnetsysteme überraschend, dass er durch die Verlegung der Steuermittel in den Magnetanker hinein über dessen Betätigungsweg hinweg zu einem vergleichmäßigten Kraft-Weg-Verlauf kommt, und dass insbesondere am Ende des Arbeits- oder Betätigungshubes des Magnetankers es zu einer Kraftverminderung der Betätigungskraft kommt, die aber genügt, um den Ventilkolben eines an den Betätigungsmagneten angeschlossenen Ventiles sicher in seine, die jeweiligen Fluidanschlüsse sperrenden oder freigebenden Stellungen bewegen zu können. Da die aufgebrachte Betätigungskraft am Ende des Ankerhubes insgesamt reduziert ist, kann der Betätigungsmagnet mit seinem Spulenkörper auch entsprechend verkleinert und mithin platzsparend aufgebaut sein und da nur geringe Ansteuerkräfte, insbesondere über die Rückstellfeder des angeschlossenen Ventiles zu beherrschen sind, ist ein ausgesprochen schnelles, dynamisches Schaltverhalten für den erfindungsgemä-ßen Betätigungsmagneten erreicht. Dies hat so keine Entsprechung im Stand der Technik.

Die Steuermittel des Magnetankers lassen sich derart optimieren, dass der Magnetanker schon dann in seine Rückstellung gelangt, wenn er noch nicht mit seiner vorderen Stirnseite am Polkern oder an einer dem Polkern angeordneten Antiklebscheibe angeschlagen hat, was diese schont oder sogar entbehrlich macht. Dergestalt lassen sich sehr kraftausgeglichene Bewegungen für den Magnetanker erreichen, was der Schaltdynamik zugutekommt. Anstelle einer Druckfeder als Rückstellkraftmittel für den Magnetanker kann auch eine zweite, entsprechend gepolte Spuleneinrichtung eine Rückfahrbewegung des Magnetankers in seine unbetätigte Neutralstellung veranlassen.

Besonders vorteilhaft sind am Außenumfang und an der Stirnseite des Magnetankers jeweils zumindest eine umlaufende Ringnut in diesen eingebracht. Diese bewirken im Vergleich zum ausschließlichen Vorsehen der Axialnut eine weitere Kraftverminderung im Bereich des Endhubes und des Arbeitshubes des Magnetankers, wodurch der Unterschied der Maximal- und der Minimalkraft der Kraft-Weg-Kennlinie im Bereich des Arbeitshubes besonders gering ist, so dass im Bereich des Arbeitshubes eine besonders lange Arbeitshubstrecke mit im Wesentlichen waagrecht verlaufender Kraft-Weg-Kennlinie erzeugbar ist. Das Kraft-Hub-Verhalten des Betätigungsmagneten ist in Betätigungsrichtung und in Rückstellrichtung des Magnetankers im Wesentlichen gleich, unterscheidet sich insbesondere in einer bestimmten Hubstellung des Magnetankers lediglich um eine Kraft von bis zu ca. 12 Newton.

Die am Außenumfang und/oder an der Stirnseite des Magnetankers eingebrachte Nut kann segmentiert ausgebildet sein, so dass diese mindestens eine Unterbrechung aufweist. Der Nutverlauf kann zumindest teilringförmig und/oder teilgewindeförmig ausgestaltet sein. Zudem kann die Nut mit einem nicht magnetisierbaren Material jedweder Art verfüllt sein, wodurch die Steifigkeit und die Festigkeit des Magnetankers erhöht sind.

Am Außenumfang und/oder an der Stirnseite des Magnetankers können jeweils mehrere Nuten vorgesehen sein, die konzentrisch zur Längsachse des Magnetankers angeordnet sind. Zumindest eine der am Außenumfang und/oder an der Stirnseite in den Magnetanker eingebrachten Nuten kann sich hinsichtlich ihrer Tiefe von der zumindest einen weiteren am Außenumfang bzw. an der Stirnseite in den Magnetanker eingebrachten Nut unterscheiden, je nachdem welche Art von Kraft-Weg-Kennlinie man erreichen möchte.

Die Polhülse kann aus magnetisierbarem Stahl gebildet sein, die über einen Trennring mit einem Polstück aus magnetisierbarem Stahl verbunden, insbesondere verschweißt, ist. In der vollausgelenkten Stellung des Magnetankers unter Aufbringen der benötigten Betätigungskraft hält die umlaufende Ringnut des Magnetankers einen axialen Abstand zu dem Trennring ein, der vorzugsweise in etwa der einfachen bis dreifachen, besonders bevorzugt der zweifachen bodenseitigen Breite der Ringnut entsprechen kann.

Die am Außenumfang des Magnetankers umlaufende Ringnut kann im Querschnitt gesehen mit geradlinig verlaufenden Wänden im Wesentlichen U-förmig ausgebildet sein. Die Tiefe der am Außenumfang des Magnetankers umlaufenden Ringnut kann im Wesentlichen der Breite der Ringnut entsprechen. Der Trennring kann ausgehend von einem zylindrischen Bodenteil in zwei schrägverlaufende Begrenzungswände nach außen hin übergehen, von denen eine mit größerer Neigung der Polhülse und die andere, mit demgegenüber geringerer Neigung dem freien Ende des Bestätigungsstößel zugewandt ist. Die am Außenumfang des Magnetankers umlaufende Ringnut kann in jeder Verfahrstellung des Magnetankers in dessen kraftausübender Betätigungsstellung hinter dem Trennring zurückbleiben. Die stirnseitig am Magnetanker eingebrachte als Steuernut dienende Ringnut kann den Betätigungsstößel umfassen und im Bereich des äußeren Drittels der freien Stirnfläche des Magnetankers eingebracht sein, die dem Betätigungsstößel zugewandt ist. Der Querschnitt der stirnseitigen Ringnut kann ausgehend von einer parallel zur Stirnseite des Magnetankers verlaufenden Bodenfläche einen geradlinig verlaufenden Wandabschnitt, der senkrecht auf der Bodenfläche steht, und einen schrägverlaufenden Wandabschnitt aufweisen, der in Richtung zur Betätigungsachse des Magnetankers schräg verlaufend ist, vorzugsweise mit diesem einen Winkel von etwa 30° bis 60° Grad, besonders bevorzugt von 45° Grad, einschließen. Durch bereits eine Änderung eines der voranstehend genannten Parameter des Betätigungsmagneten ist der Verlauf der Kraft-Weg-Kennlinie an bestimmte Einsatzzwecke des Betätigungsmagneten anpassbar.

Weitere bevorzugte Ausführungsformen der Erfindung sind in den Unteransprüchen angegeben.

Im Folgenden wird ein erfindungsgemäßer Betätigungsmagnet anhand der Zeichnung näher erläutert. Dabei zeigt in nicht maßstäblicher Darstellung
- Fig. 1: einen schematisch vereinfachten Längsschnitt eines erfindungsgemäßen Betätigungsmagneten;
- Fig. 1A, 1B: jeweils eine vergrößerte Darstellung eines in Fig. 1 mit A bzw. B bezeichneten Kreisausschnittes;
- Fig. 2: teilweise in einem schematisch vereinfachten Längsschnitt den Betätigungsmagneten aus Fig. 1; und
- Fig. 3: einen Kraft-Weg-Kennlinienverlauf des Betätigungsmagneten aus Fig. 1 und 2 in einem kartesischen Koordinatensystem, in dem der Hubweg des Magnetankers entlang der Abszisse und die Kraft entlang der Ordinate aufgetragen sind.

Aus dem Stand der Technik bekannte Betätigungsmagnete dienen beispielsweise zum Ansteuern eines Ventils zwecks Regulieren eines Medienflusses zwischen in dem Gehäuse des Ventils vorgesehenen Anschlüssen. Hinsichtlich dem Aufbau und der Funktion einer aus dem Stand Technik bekannten, derartigen Kombination aus einem Betätigungsmagneten und einem Ventil sei beispielhaft auf ein Proportionaldruck-Regelventil nach der DE 10 2011 018 873 A1 verwiesen.

In Fig. 1 und 2 ist ein erfindungsgemäßer Betätigungsmagnet 10 dargestellt, der ein Polrohr 12 aufweist, in dem ein Magnetanker 14 in einem Ankerraum 16 axial bewegbar geführt ist. Das Polrohr 12 weist eine Polhülse 18 und ein Polstück 20 auf, die jeweils aus magnetisierbarem Material, insbesondere Stahl, gebildet sind, und die über einen Trennring 22 miteinander verbunden sind, der eine als Ausnehmung des Polrohrs 12 ausgebildete magnetische Trennung zwischen der Polhülse 18 und dem Polstück 20 mitbegrenzt. Die Ausnehmung kann zur Verbesserung der Festigkeit und Steifigkeit des Polrohres mit einem in den Figuren nicht dargestellten nicht magnetisierbaren Material verfüllt sein. Der Ankerraum 16 ist durch Teile der Polhülse 18, durch den Trennring 22, durch Teile des Polstücks 20 und ein zylindrisches Anschlussstück 24 begrenzt, das von dem freien Ende 26 der Polhülse 18 aufgenommen, den Ankerraum 16 nach außen hin abschließt.

Zum Bewegen des Magnetankers 14 (Fig. 1 und 2) innerhalb des Polrohres 12 zumindest in Richtung des Polstücks 20 weist der Betätigungsmagnet 10 eine Spuleneinrichtung 28 mit einer Spulenwicklung 30 auf, die auf dem Polrohr 12 angeordnet ist und für einen Betätigungsvorgang bestrombar ist. Die Spuleneinrichtung 28 ist zumindest teilweise von einem Gehäuse 32 umfasst, das eine das Polstück 20 umfassende, ringförmige Polplatte 34 aufweist.

An dem einen Ende des Magnetankers 14 ist ein koaxial zum Magnetanker 14 ausgerichtetes, stangenartiges Betätigungsteil in Form eines Betätigungsstößels 38 befestigt, insbesondere in den Magnetanker 14 eingeschraubt, das sich durch eine Durchgangsbohrung 40 im Polstück 20 hindurch erstreckt, so dass das dem Magnetanker 14 abgewandte freie Ende 42 des Betätigungsstößels 38 für eine Betätigung einer in den Figuren nicht dargestellten Einrichtung, beispielsweise eines Ventils, zugänglich ist (siehe DE 10 2011 018 873 A1).

Wie in den Fig. 1, 1A und 2 gezeigt, wobei die Fig. 1A eine vergrößerte Darstellung des in Fig. 1 mit A bezeichneten Kreisausschnittes zeigt, weist der Magnetanker 14 zum Beeinflussen einer Kraft-Weg-Kennlinie 44, 46, 48 (Fig. 3) ein Steuermittel 50 (Fig. 1A) in Form einer in seinen Außenumfang 52 eingebrachten, ringförmig umlaufenden Steuernut 54 auf, die nachfolgend als Ringnut 54 bezeichnet wird.

Wie in Fig. 1A am besten zu erkennen ist, ist die in den Außenumfang 52 des Magnetankers 14 eingebrachte Ringnut 54 im Querschnitt gesehen im Wesentlichen U-förmig ausgebildet, nämlich mit senkrecht zur Längsachse 56 des Betätigungsmagneten 10 verlaufenden, parallel zueinander angeordneten Wänden 58, die von einer koaxial zur Längsachse 56 des Betätigungsmagenten 10 angeordneten, ringförmigen Bodenfläche 60 ausgehen, wobei die Tiefe der Ringnut 54 im Wesentlichen der Breite der Ringnut 54 entspricht. Die Ringnut 54 ist in einem Bereich des Magnetankers 14 in diesen eingebracht, der sich, ausgehend von einer Stirnseite 62 des Magnetankers 14 mit dem Betätigungstößel 38 gemessen, zwischen einem Fünftel und einem Drittel der axialen Gesamtlänge des Magnetankers 14 erstreckt.

Zusätzlich oder alternativ weist der Magnetanker 14, wie den Fig. 1 und 1B zu entnehmen ist, wobei die Fig. 1B eine vergrößerte Darstellung des in Fig. 1 mit B bezeichneten Kreisausschnittes zeigt, gleichfalls zum Beeinflussen der Kraft-Weg-Kennlinie (Fig. 3) ein Steuermittel 64 (Fig. 1B) in Form einer in die Stirnseite 62 des Magnetankers 14 mit dem Betätigungsstößel 38 eingebrachten, ringförmig umlaufenden Steuernut 66 auf, die nachfolgend als weitere Ringnut 66 bezeichnet wird.

Wie in Fig. 1B am besten zu erkennen ist, weist der Querschnitt der in die Stirnseite 62 des Magnetankers 14 eingebrachten weiteren Ringnut 66, ausgehend von einer parallel zur Stirnseite 62 des Magnetankers 14 verlaufenden Bodenfläche 68, einen geradlinig verlaufenden Wandabschnitt 70, der senkrecht auf der Bodenfläche 68 steht, und einen schräg verlaufenden Wandabschnitt 72 auf, der in Richtung zur Betätigungsachse 56 des Magnetankers 14 schrägverlaufend ausgebildet ist. Der Winkelwert zwischen dem schräg verlaufenden Wandabschnitt 72 und der Betätigungsachse 56 beträgt ca. 45 Grad. Die weitere Ringnut 66 ist im Bereich des äußeren Drittels der freien Stirnfläche 62 des Magnetankers 14 vorgesehen.

Die in den Außenumfang 52 des Magnetankers 14 eingebrachte Ringnut 54 und/oder die stirnseitig in den Magnetanker 14 eingebrachte weitere Ringnut 66 umfassen den Betätigungsstößel 38 jeweils koaxial.

Im Querschnitt gesehen geht der Trennring 22 (Fig. 1 und 2), ausgehend von einem zylindrischen Bodenteil 74, in zwei schräg verlaufende, ringförmige Begrenzungswände 76, 78 nach außen hin über, von denen eine 76 mit größerer Neigung der Polhülse 18 und die andere 78, mit demgegenüber geringerer Neigung, dem freien Ende 42 des Betätigungsstößels 38 zugewandt ist. In jeder Hubstellung des Magnetankers 14, insbesondere in der Endhubstellung, d. h. in der vollausgelenkten Hubstellung, hält die am Außenumfang 52 in dem Magnetanker 14 eingebrachte Ringnut 54 in Richtung des von dem Betätigungsstößel 38 abgewandten Endes 80 des Magnetankers 14 und die stirnseitig in den Magnetanker 14 eingebrachte weitere Ringnut 66 in Richtung des den Betätigungsstößel 38 aufweisenden Endes 62 des Magnetankers 14 jeweils einen zumindest geringfügigen, axialen Abstand zum Bodenteil 74 des Trennrings 22 ein, dessen Breite ca. der 2,5-fachen bodenseitigen Breite der Ringnut 54 im Außenumfang 52 des Magnetankers 14 entspricht.

In Fig. 3 ist in einem Koordinatensystem ein Kraft-Weg-Kennlinienverlauf 82 eines aus dem Stand der Technik bekannten, steuermittelfreien Magnetankers und Kraft-Weg-Kennlinienverläufe 44, 46, 48 des in den Fig. 1 und 2 dargestellten Magnetankers 14 dargestellt, der die in seinen Außenumfang 52 und/oder in seine Stirnseite 62 eingebrachte Ringnuten 54, 66 aufweist.

In dem Koordinatensystem (Fig. 3), in dem der Hubweg s des Magnetankers 14 auf der x-Achse in Millimetern und die Kraft F auf der y-Achse in Newton aufgetragen sind, ist der Kraft-Weg-Kennlinienverlauf des steuermittelfreien Magnetankers mittels einer durchgezogenen, dunklen Kennlinie 82, der Kraft-Weg-Kennlinienverlauf eines Magnetankers 14 mit ausschließlich einer an seinem Außenumfang 52 eingebrachten Nut 54 mittels einer gestrichelten Kennlinie 44, der Kraft-Weg-Kennlinienverlauf eines Magnetankers 14 mit ausschließlich einer stirnseitigen Nut 66 mittels einer gepunkteten Kennlinie 46 und der Kraft-Weg-Kennlinienverlauf eines Magnetankers 14, der eine an seinem Außenumfang 52 eingebrachte Nut 54 und eine stirnseitige Nut 66 aufweist, mittels einer durchgezogenen, hellen Kennlinie 48 dargestellt.

Wie Fig. 3 zu entnehmen ist, bewirkt eine auf der Stirnseite 62 des Magnetankers 14 eingebrachte Nut 66 (Kennlinie 46) im Vergleich zu einem steuermittelfreien Magnetanker im Wesentlichen eine Kraftverminderung, insbesondere der Maximalkraft, im Bereich des Endhubes des Magnetankers 14, wohingegen eine am Außenumfang 52 eingebrachte Nut 54 (Kennlinie 44) neben einer weiteren Kraftverminderung im Bereich des Endhubes, im Bereich des Arbeitshubes eine längere Arbeitshubstrecke mit im Wesentlichen waagrecht verlaufender Kraft-Weg-Kennlinie 44 bewirkt.

Besonders vorteilhaft sind am Außenumfang 52 und an der Stirnseite 62 des Magnetankers 14 jeweils zumindest eine umlaufende Ringnut 54, 66 (Kennlinie 48) in diesen eingebracht. Diese bewirken im Vergleich zum ausschließlichen Vorsehen der am Außenumfang 52 vorgesehenen Nut 54 eine weitere Kraftverminderung im Bereich des Endhubes und des Arbeitshubes des Magnetankers 14, wodurch der Unterschied der Maximal- und der Minimalkraft der Kraft-Weg-Kennlinie 48 im Bereich des Arbeitshubes besonders gering ist, so dass im Bereich des Arbeitshubes eine besonders lange Arbeitshubstrecke mit im Wesentlichen waagrecht verlaufender Kraft-Weg-Kennlinie 48 erzeugbar ist.

Aufgrund der Kraftverminderung im Bereich des Endhubes kann der Magnetanker 14 unter der Einwirkung der Ringnuten 54, 66 entweder mit einer verringerten Betätigungskraft an dem Polstück 20 bzw. an einer gegebenenfalls vorgesehenen Antiklebscheibe 84 anstoßen oder sogar unter Einhalten eines spaltförmigen axialen Abstandes zu diesen seine Endposition vor Rückstellung in die unbetätigte Stellung einnehmen.

Aus Fig. 3 geht weiterhin hervor, dass das Kraft-Hub-Verhalten jedes zumindest eine Ringnut 54, 66 aufweisenden Magnetankers 14 in Betätigungsrichtung 86 und in Rückstellrichtung 88 im Wesentlichen gleich ausgebildet ist, sich nämlich in einer bestimmten Hubstellung des Magnetankers 14 lediglich um eine Kraft von bis zu ca. 12 Newton unterscheidet, wobei die Kraft in Rückstellrichtung 88 in jeder Hubstellung größer ist als die Kraft in Betätigungsrichtung 86.

Wie Fig. 1 und 2 zeigen, ist der Magnetanker 14 mittels einer Führungshülse 90 in dem Polrohr 12 geführt, die in einer ringförmig umlaufenden Vertiefung 92 am Außenumfang 52 des Magnetankers 14 angeordnet ist und die den Magnetanker 14 an seinem dem Betätigungsstößel 38 abgewandten Endbereich umfasst. Zur längsverfahrbaren Führung des Betätigungsstößels 38 im Polstück 20 ist eine weitere Führungshülse 94 vorgesehen, die in einer ringförmig umlaufenden Vertiefung 96 in Form einer Innendurchmessererweiterung in dem dem Magnetanker 14 zugewandten Endbereich der Durchgangsbohrung 40 des Polstücks 20 aufgenommen ist.

In Richtung der Stirnseite 62 des Magnetankers 14, an der der Betätigungsstößel 38 befestigt ist, schließt sich an die ringförmig umlaufende Vertiefung 96 für die weitere Führungshülse 94 eine ringförmig umlaufende Vertiefung 98 mit einem größeren Außendurchmesser an, in der eine den Betätigungsstößel 38 umfassende Antiklebscheibe 84 angeordnet ist.

Wie den Fig. 1 und 2 des Weiteren zu entnehmen ist, weist das Polstück 20, insbesondere in der jeweiligen Bildebene der Fig. 1 und 2 zwei, parallel zur Betätigungsachse 56 verlaufende, durchgehende Ausgleichsbohrungen 100 zum Druckausgleich auf, die das Äußere des Betätigungsmagneten 10 mit dem Ankerraum 16 verbinden, in dem der Magnetanker 14 verfahrbar angeordnet ist. Die beiden Ausgleichsbohrungen 100 münden jeweils in Höhe der stirnseitig in den Magnetanker 14 eingebrachten weiteren Ringnut 66 in Richtung des Magnetankers 14 aus dem Polstück 20 aus.

An das Anschlussstück 24 schließt sich ein in den Figuren nicht dargestelltes Steckerteil zum Bestromen der Spuleneinrichtung 28 an, das zumindest teilweise von der Polhülse 18 umfasst ist. Das Polstück 20 weist am Außenumfang 52 seines freien Endes 102 ein Einschraubgewinde 104 zum Einschrauben des Betätigungsmagneten 10 beispielsweise in einen in den Figuren nicht gezeigten Ventilblock auf.

Der in Fig. 1 und 2 dargestellte Betätigungsmagnet 10 ist als sogenannter "drückender Magnet" ausgelegt, der bei Bestromen der Spulenwicklung 30, ausgehend von seiner Ausgangs-Hubstellung, in der dieser am Anschlussstück 24 anliegt, in Richtung des Polstücks 20 verfährt, bis dieser in seine Endhubstellung nahe der Antiklebscheibe 84 oder in Anlage an die Antiklebscheibe 84 gelangt.

Zur Rückstellung des Magnetankers 14 in seine Ausgangs-Hubstellung bei teil- oder unbestromter Spuleneinrichtung 28 kann eine in den Figuren nicht dargestellte Rückstelleinrichtung vorgesehen sein, die einen Energiespeicher in Form einer Druckfeder aufweist. Die Druckfeder kann entweder Teil der betätigten Einrichtung, beispielsweise in Form des Ventils (siehe DE 10 2011 018 873 A1), oder Teil des Betätigungsmagneten 10 sein, sich nämlich mit ihrem einen Ende am Magnetanker 14 und mit ihrem anderen Ende am Polstück 20 abstützen, wobei sich der Betätigungsstößel 38 durch die Druckfeder hindurch erstreckt.

## Patentansprüche

1. Betätigungsmagnet mit einer bestrombaren Spuleneinrichtung (28) zum Bewegen eines Magnetankers (14) innerhalb eines Polrohres (12) in mindestens eine Richtung, wobei der Magnetanker (14) zum Beeinflussen einer Kraft-Weg-Kennlinie (44, 46, 48), zumindest im Sinne einer Kraftverminderung am Ende seines Arbeitshubes, mindestens ein Steuermittel (50) aufweist, wobei das jeweilige Steuermittel (50) in die Außenkontur (52, 62) des Magnetankers (14) eingebracht ist und aus einer mindestens abschnittsweise im Magnetanker (14) verlaufenden Steuernut (54) gebildet ist, die durch eine umlaufende Ringnut (54) im Magnetanker (14) gebildet ist, und wobei das Polrohr (12) aus einer Polhülse (18) gebildet ist, die über einen Trennring (22) mit einem Polstück (20) verbunden ist, der eine magnetische Trennung zwischen Polhülse (18) und dem Polstück (20) mitbegrenzt, **dadurch gekennzeichnet, dass** die Ringnut (54) am Außenumfang (52) des Magnetankers (14) in diesen eingebracht ist und dass in der vollausgelenkten Stellung des Magnetankers (14) unter Aufbringen der benötigten Betätigungskraft die umlaufende Ringnut (54) des Magnetankers (14) einen axialen Abstand zu dem Trennring (22) einhält.

2. Betätigungsmagnet nach Anspruch 1, **dadurch gekennzeichnet, dass** eine weitere, stirnseitige Steuernut (66) durch eine an einer Stirnseite (62) des Magnetankers (14) eingebrachte, umlaufende Ringnut (66) im Magnetanker gebildet ist.

3. Betätigungsmagnet nach Anspruch 1 oder 2, **dadurch gekennzeichnet, dass** der axiale Abstand zu dem Trennring (22) in etwa der einfachen bis dreifachen, besonders bevorzugt der zweifachen bodenseitigen Breite der Ringnut (54, 66) entspricht.

4. Betätigungsmagnet nach einem der vorstehenden Ansprüche, **dadurch gekennzeichnet, dass** die am Außenumfang (52) des Magnetankers (14) umlaufende Ringnut (54) im Querschnitt gesehen mit geradlinig verlaufenden Wänden (58) im Wesentlichen U-förmig ausgebildet ist.

5. Betätigungsmagnet nach einem der vorstehenden Ansprüche, **dadurch gekennzeichnet, dass** die Tiefe der am Außenumfang (52) des Magnetankers (14) umlaufenden Ringnut (54) im Wesentlichen der Breite der Ringnut (54) entspricht.

6. Betätigungsmagnet nach einem der vorstehenden Ansprüche, **dadurch gekennzeichnet, dass** der Magentanker (14) auf einen Betätigungsstößel (38) einwirkt, der das Polstück (20) durchgreift und der vorzugsweise mittels eines Energiespeichers bei teil- oder unbestromter Spuleneinrichtung (28) den Magnetanker (14) in seiner unbetätigte Stellung rückverfährt.

7. Betätigungsmagnet nach Anspruch 6, **dadurch gekennzeichnet, dass** der Trennring (22) ausgehend von einem zylindrischen Bodenteil (74) in zwei schrägverlaufende Begrenzungswände (76, 78) nach außen hin übergeht, von denen eine (76) mit größerer Neigung der Polhülse (18) und die andere (78), mit demgegenüber geringerer Neigung dem freien Ende (42) des Bestätigungsstößels (38) zugewandt ist.

8. Betätigungsmagnet nach einem der vorstehenden Ansprüche, **dadurch gekennzeichnet, dass** die am Außenumfang (52) des Magnetankers (14) umlaufende Ringnut (54) in jeder Verfahrstellung des Magnetankers (14) in dessen kraftausübender Betätigungsstellung hinter dem Trennring (22) zurückbleibt.

9. Betätigungsmagnet nach einem der Ansprüche 6 bis 8, sofern diese von Anspruch 2 abhängig sind, **dadurch gekennzeichnet, dass** die stirnseitige Steuernut (66) den Betätigungsstößel (38) umfasst und im Bereich des äußeren Drittels der freien Stirnfläche (62) des Magnetankers (14) eingebracht ist, die dem Betätigungsstößel (38) zugewandt ist.

10. Betätigungsmagnet nach einem der Ansprüche 2 oder 3 bis 9, sofern diese von Anspruch 2 abhängig sind, **dadurch gekennzeichnet, dass** der Querschnitt der stirnseitigen Steuernut (66) ausgehend von einer parallel zur Stirnseite (62) des Magnetankers (14) verlaufenden Bodenfläche (68) einen geradlinig verlaufenden Wandabschnitt (70), der senkrecht auf der Bodenfläche (68) steht und einen schrägverlaufenden Wandabschnitt (72) aufweist, der in Richtung zur Betätigungsachse (56) des Magnetankers (14) schräg verlaufend ist, vorzugsweise mit diesem einen Winkel von etwa 30° bis 60° Grad, besonders bevorzugt von 45°, einschließt.

11. Betätigungsmagnet nach einem der Ansprüche 6 bis 10, **dadurch gekennzeichnet, dass** in einer ringförmigen Vertiefung (98) des Polstückes (20), die dem Magnetanker (14) zugewandt ist, eine den Betätigungsstößel (38) umfassende Antiklebscheibe (84) angeordnet ist.

12. Betätigungsmagnet nach einem der vorstehenden Ansprüche, **dadurch gekennzeichnet, dass** unter der Einwirkung des jeweiligen Steuermittels (50, 64) gebildet durch die jeweilige Steuernut (54, 66) der Magnetanker (14) mit einer verringerten Betätigungskraft an dem Polstück (20) respektive der Antiklebscheibe (84) anstößt oder vorzugsweise unter Einhalten eines spaltförmigen axialen Abstandes seine Endposition vor Rückstellung in die unbetätigte Stellung einnimmt.

13. Betätigungsmagnet nach einem der Ansprüche 6 bis 12, **dadurch gekennzeichnet, dass** der Magnetanker (14) an seinem dem Bestätigungsstößel (38) abgekehrten Endbereich von einer Führungshülse (90) umfasst ist, die der Führung des Magnetankers (14) in der Polhülse (18) dient.

14. Betätigungsmagnet nach einem der Ansprüche 6 bis 13, **dadurch gekennzeichnet, dass** der Betätigungsstößel (38) im Polstück (20) mittels einer weiteren Führungshülse (94) längsverfahrbar geführt ist.

15. Betätigungsmagnet nach einem der Ansprüche 2 oder 3 bis 14, sofern diese von Anspruch 2 abhängig sind, **dadurch gekennzeichnet, dass** das Polstück (20) mindestens eine parallel zur Betätigungsachse (56) verlaufende, durchgehende Ausgleichsbohrung (100) aufweist, die in Höhe der stirnseitig in den Magnetanker (14) eingebrachten Ringnut (66) in Richtung des Magnetankers (14) aus dem Polstück (20) ausmündet.

16. Betätigungsmagnet nach einem der vorstehenden Ansprüche, **dadurch gekennzeichnet, dass** die Spuleneinrichtung (28) zumindest teilweise von einem Gehäuse (32) nach außen hin umfasst ist, das eine Polplatte (34) aufweist, die das Polstück (20) umfasst.

17. Betätigungsmagnet nach einem der vorstehenden Ansprüche, **dadurch gekennzeichnet, dass** das freie Ende (26) des Polrohres (12) ein Anschlussstück (24) aufnimmt, das den Ankerraum (16) für den Magnetanker (14) nach außen hin abschließt und an das sich ein Steckerteil zum Bestromen der Spuleneinrichtung (28) anschließt, das zumindest teilweise von der Polhülse (18) umfasst ist.

## Claims

1. Actuating solenoid with an energisable coil device (28) for moving a solenoid armature (14) inside a pole tube (12) in at least one direction, the solenoid armature (14) comprising at least one control means (50) for influencing a force-displacement characteristic curve (44, 46, 48), at least in the sense of force reduction at the end of its operating stroke, the respective control means (50) being incorporated in the outer contour (52, 62) of the solenoid armature (14) and being formed by a control groove (54) running at least in sections in the solenoid armature (14), said control groove being formed by a circumferential annular groove (54) in the solenoid armature (14), and the pole tube (12) being formed by a pole sleeve (18) which is connected to a pole piece (20) via a separating ring (22), which co-delimits a magnetic separation between the pole sleeve (18) and the pole piece (20), **characterised in that** the annular groove (54) on the outer circumference (52) of the solenoid armature (14) is incorporated in said solenoid armature and **in that**, in the fully deflected position of the solenoid armature (14), by applying the required actuating force, the circumferential annular groove (54) of the solenoid armature (14) maintains an axial distance from the separating ring (22).

2. Actuating solenoid according to claim 1, **characterised in that** a further, end-face control groove is formed in the solenoid armature (14) by a circumferential annular groove (66) incorporated on one end face (62) of the solenoid armature (14).

3. Actuating solenoid according to either claim 1 or claim 2, **characterised in that** the axial distance from the separating ring (22) approximately corresponds to one to three times, more preferably to twice the bottom width of the annular groove (54, 66).

4. Actuating solenoid according to any of the preceding claims, **characterised in that** the annular groove (54) running around the outer circumference (52) of the solenoid armature (14), viewed in cross-section, is formed such that it is substantially U-shaped with straight walls (58).

5. Actuating solenoid according to any of the preceding claims, **characterised in that** the depth of the annular groove (54) running around the outer circumference (52) of the solenoid armature (14) substantially corresponds to the width of the annular groove (54).

6. Actuating solenoid according to any of the preceding claims, **characterised in that** the solenoid armature (14) acts on an actuating plunger (38), which passes through the pole piece (20), and which preferably, by means of an energy accumulator, with the coil device (28) partially energised or de-energised, moves the solenoid armature (14) back in its unactuated position.

7. Actuating solenoid according to claim 6, **characterised in that** the separating ring (22), starting from a cylindrical bottom part (74), transitions outwards into two obliquely extending delimiting walls (76, 78), one (76) of said walls, with a greater inclination, facing the pole sleeve (18), and the other (78), with a correspondingly smaller inclination, facing the free end (42) of the actuating plunger (38).

8. Actuating solenoid according to any of the preceding claims, **characterised in that** the annular grove (54), running around the outer circumference (52) of the solenoid armature (14), remains behind the separating ring (22) in each displacement position of the solenoid armature (14) in its force-exerting actuating position.

9. Actuating solenoid according to any of claims 6 to 8, provided that these are dependent on claim 2, **characterised in that** the end-face control groove (66) surrounds the actuating plunger (38) and is incorporated in the region of the outer third of the free end face (62) of the solenoid armature (14) which faces the actuating plunger (38).

10. Actuating solenoid according to any of claims 2 or 3 to 9, provided that these are dependent on claim 2, **characterised in that** the cross-section of the end-face control groove (66), starting from a bottom surface (68) running parallel with the end face (62) of the solenoid armature (14), has a straight wall section (70), which is perpendicular to the bottom surface (68), and an oblique wall section (72), which runs obliquely in the direction of the actuating axis (56) of the solenoid armature (14), preferably enclosing an angle of approximately 30° to 60°, more preferably 45°, with said solenoid armature.

11. Actuating solenoid according to any of claims 6 to 10, **characterised in that** an anti-adhesion disc (84) surrounding the actuating plunger (38) is arranged in an annular recess (98) of the pole piece (20), said recess facing the solenoid armature (14).

12. Actuating solenoid according to any of the preceding claims, **characterised in that**, under the influence of the respective control means (50, 64) formed by the respective control groove (54, 66), the solenoid armature (14) comes into contact with the pole piece (20) or the anti-adhesion disc (84) respectively with a reduced actuating force or preferably assumes its end position while maintaining a gap-shaped axial distance before resetting into the unactuated position.

13. Actuating solenoid according to any of claims 6 to 12, **characterised in that** the solenoid armature (14) is surrounded at its end region facing away from the actuating plunger (38) by a guide sleeve (90), which serves to guide the solenoid armature (14) in the pole sleeve (18).

14. Actuating solenoid according to any of claims 6 to 13, **characterised in that** the actuating plunger (38) is guided in the pole piece (20) in a longitudinally displaceable manner by means of a further guide sleeve (94).

15. Actuating solenoid according to any of claims 2 or 3 to 14, provided that these are dependent on claim 2, **characterised in that** the pole piece (20) has at least one continuous compensating hole (100) running parallel with the actuating axis (56) and emerging from the pole piece (20) in the direction of the solenoid armature (14) at the level of the annular groove (66) incorporated in the solenoid armature (14) on the end face thereof.

16. Actuating solenoid according to any of the preceding claims, **characterised in that** the coil device (28) is at least partially surrounded on the outside by a housing (32), which has a pole plate (34) that surrounds the pole piece (20).

17. Actuating solenoid according to any of the preceding claims, **characterised in that** the free end (26) of the pole tube (12) receives a connecting piece (24) that terminates the armature housing (16) for the solenoid armature (14) towards the outside and against which a plug part for energising the coil device (28) abuts, said plug part being at least partially surrounded by the pole sleeve (18).

## Revendications

1. Aimant d'actionnement comprenant un dispositif (28) de bobine pouvant être alimenté en courant pour le déplacement d'une armature (14) d'aimant dans un tube (12) polaire dans au moins un sens, dans lequel l'armature (14) d'aimant a, pour influencer une courbe (44, 46, 48) caractéristique force-parcours, au moins au sens d'une diminution de force à la fin de sa course de travail, au moins un moyen (50) de commande, dans lequel le moyen (50) de commande respectif est mis dans le contour (52, 62) extérieur de l'armature (14) d'aimant et est formé d'une rainure (54) de commande s'étendant au moins par tronçons dans l'armature (14) d'aimant, rainure qui est formée par une rainure (54) annulaire faisant le tour dans l'armature (14) d'aimant, et dans lequel le tube (12) polaire est formé d'un manchon (18) polaire qui, en passant par un anneau (22) de séparation, est relié à une pièce (20) polaire, qui délimite une séparation magnétique entre le manchon (18) polaire et la pièce (20) polaire, **caractérisé en ce que** la rainure (54) annulaire sur le pourtour (52) extérieur de l'armature (14) d'aimant est mise dans celui-ci et **en ce que**, dans la position complètement déployée de l'armature (14) d'aimant avec application de la force d'actionnement nécessaire, la rainure (54) annulaire faisant le tour de l'armature (14) d'aimant conserve une distance axiale par rapport à l'anneau (22) de séparation.

2. Aimant d'actionnement suivant la revendication 1, **caractérisé en ce qu'**une autre rainure (66) de commande du côté frontal est formée dans l'armature d'aimant par une rainure (66) annulaire faisant le tour et ménagée sur une face (62) frontale de l'armature (14) d'aimant.

3. Aimant d'actionnement suivant la revendication 1 ou 2, **caractérisé en ce que** la distance axiale par rapport à l'anneau (22) de séparation correspond à peu près à une fois à trois fois, d'une manière particulièrement préférée, à deux fois la largeur du côté du fond de la rainure (54, 66) annulaire.

4. Aimant d'actionnement suivant l'une des revendications précédentes, **caractérisé en ce que** la rainure (54) annulaire faisant le tour du pourtour (52) extérieur de l'armature (14) d'aimant est, considéré en section transversale, sensiblement en forme de U en ayant des parois (58) s'étendant en ligne droite.

5. Aimant d'actionnement suivant l'une des revendications précédentes, **caractérisé en ce que** la profondeur de la rainure (54) annulaire faisant le tour du pourtour (52) extérieur de l'armature (14) d'aimant correspond sensiblement à la largeur de la rainure (54) annulaire.

6. Aimant d'actionnement suivant l'une des revendications précédentes, **caractérisé en ce que** l'armature (14) d'aimant agit sur un poussoir (38) d'actionnement, qui traverse la pièce (20) polaire et qui, de préférence au moyen d'un accumulateur d'énergie, ramène, lorsque le dispositif (28) de bobine n'est pas alimenté en courant ou alimenté partiellement en courant, l'armature (14) d'aimant dans sa position non actionnée.

7. Aimant d'actionnement suivant la revendication 6, **caractérisé en ce que** l'anneau (22) de séparation se transforme, vers l'extérieur à partir d'une partie (74) de fond cylindrique, en deux parois (76, 78) de délimitation s'étendant de manière inclinée, dont l'une (76), ayant une inclinaison plus grande, est tournée vers le manchon (18) polaire et l'autre (78), ayant une inclinaison par rapport à celui-ci plus petite, est tournée vers l'extrémité (42) libre du poussoir (38) d'actionnement.

8. Aimant d'actionnement suivant l'une des revendications précédentes, **caractérisé en ce que** la rainure (54) annulaire faisant le tour du pourtour (52) de l'armature (14) d'aimant reste, dans chaque position de déplacement de l'armature (14) d'aimant dans sa position d'actionnement appliquant une force, derrière l'anneau (22) de séparation.

9. Aimant d'actionnement suivant l'une des revendications 6 à 8, dans la mesure où celles-ci dépendent de la revendication 2, **caractérisé en ce que** la rainure (66) de commande du côté frontal entoure le poussoir (38) d'actionnement et est ménagée dans la partie du tiers extérieur de la surface (62) frontale libre de l'armature (14) d'aimant, qui est tournée vers le poussoir (38) d'actionnement.

10. Aimant d'actionnement suivant l'une des revendications 2 ou 3 à 9, dans la mesure où celles-ci dépendent de la revendication 2, **caractérisé en ce que** la section transversale de la rainure (66) de commande du côté frontal a, à partir d'une surface (68) de fond s'étendant parallèlement à la face (62) frontale de l'armature (14) d'aimant, une partie (70) de paroi s'étendant en ligne droite, qui est perpendiculaire à la surface (68) de fond, et une partie (72) de paroi s'étendant de manière inclinée, qui s'étend de manière inclinée dans la direction allant vers l'axe (56) d'actionnement de l'armature (14) d'aimant, en faisant de préférence avec celui-ci un angle d'environ 30° à 60°, d'une manière particulièrement préférée de 45°.

11. Aimant d'actionnement suivant la revendication 6 à 10, **caractérisé en ce que**, dans un creux (98) annulaire de la pièce (20) polaire, qui est tourné vers l'armature (14) d'aimant, est disposée une rondelle (84) antiadhésive entourant le poussoir (38) d'actionnement.

12. Aimant d'actionnement suivant l'une des revendications précédentes, **caractérisé en ce que**, sous l'effet du moyen (50, 64) de commande respectif, formé par la rainure (54, 66) de commande respective, l'armature (14) d'aimant heurte, avec une force d'actionnement diminuée, la pièce (20) polaire respectivement la rondelle (84) d'antiadhésive ou prend, de préférence en respectant une distance axiale en forme d'intervalle, sa position d'extrémité avant rappel dans la position non actionnée.

13. Aimant d'actionnement suivant l'une des revendications 6 à 12, **caractérisé en ce que** l'armature (14) d'aimant est, à sa partie d'extrémité non tournée vers le poussoir (38) d'actionnement, entourée d'un manchon (90) de guidage, qui sert au guidage de l'armature (14) d'aimant dans le manchon (18) polaire.

14. Aimant d'actionnement suivant l'une des revendications 6 à 13, **caractérisé en ce que** le poussoir (38) d'actionnement est guidé avec possibilité de se déplacer longitudinalement dans la pièce (20) polaire au moyen d'un autre manchon (94) de guidage.

15. Aimant d'actionnement suivant l'une des revendications 2 ou 3 à 14, dans la mesure où celles-ci dépendent de la revendication 2, **caractérisé en ce que** la pièce (20) polaire a au moins un alésage (100) de compensation traversant et s'étendant parallèlement à l'axe (56) d'actionnement, qui débouche de la pièce (20) polaire en direction de l'armature (14) d'aimant au niveau de la rainure (66) annulaire ménagée du côté frontal dans l'armature (14) d'aimant.

16. Aimant d'actionnement suivant l'une des revendications précédentes, **caractérisé en ce que** le dispositif (28) de bobine est entouré au moins en partie par une enveloppe (32) vers l'extérieur, qui a une plaque (34) polaire, qui entoure la pièce (20) polaire.

17. Aimant d'actionnement suivant l'une des revendications précédentes, **caractérisé en ce que** l'extrémité (26) libre du tube (12) polaire reçoit une pièce (24) de raccordement, qui ferme vers l'extérieur l'espace (16) d'armature pour l'armature (14) d'aimant et se raccorde à une partie de connecteur pour l'alimentation en courant du dispositif (28) de bobine, qui est entouré au moins en partie du manchon (18) polaire.
